# EUROPÄISCHE PATENTSCHRIFT

(11) **EP 3 954 827 B1**
(45) Veröffentlichungstag und Bekanntmachung des Hinweises auf die Patenterteilung: **01.05.2024**
(21) Anmeldenummer: 21190077.4
(22) Anmeldetag: 06.08.2021
(51) Int. Cl.: E01B 19/00

(54) **ELASTOMERPROFIL ALS AUFHEIZSCHUTZ FÜR SCHIENEN**
ELASTOMERIC PROFILE AS HEAT SHIELD FOR RAILS
PROFILÉ ÉLASTOMÈRE COMME PROTECTION CONTRE LA SURCHAUFFE POUR RAILS

(30) Priorität: 11.08.2020 DE 102020121136
(43) Veröffentlichungstag der Anmeldung: 16.02.2022
(73) Patentinhaber: SEALABLE Solutions GmbH, 99880 Waltershausen (DE)
(72) Erfinder: Garbe, Tino, 99820 Hörselberg-Hainich (DE); Klug, Matthias, 99817 Eisenach (DE)
(74) Vertreter: Stüven, Ralf

(56) Entgegenhaltungen:
- EP-A1- 1 125 974
- EP-A1- 1 897 993
- WO-A1-2018/010740
- CH-A- 178 461
- DE-A1-102016 121 807
- DE-C1- 4 415 892
- KR-Y1- 200 432 490
- US-A1- 2018 087 811
- US-B2- 8 602 318

## Beschreibung

Die Erfindung betrifft die Verwendung eines Elastomerprofils als Aufheizschutz für eine Schiene zur Befahrung durch Schienenfahrzeuge sowie eine Schienenanordnung, die ein als Aufheizschutz ausgestaltetes Elastomerprofil umfasst.

Bei großer Umgebungshitze kann es bei Eisenbahn- und Straßenbahngleisen zu Gleisverwerfungen oder Gleisverdrückungen aufgrund thermischer Längenausdehnung von Schienen kommen, wenn die dabei auftretenden Kräfte nicht mehr vom Oberbau aufgenommen werden können. Dies ist besonders kritisch bei den heutzutage üblichen durchgängig verschweißten Gleisen. In solchen Fällen können starke Verformungen des Gleisstrangs, beispielsweise in Form der Ausbildung von horizontalen Schlangenlinien, dazu führen, dass ein gefahrloses Befahren mit Schienenfahrzeugen nicht mehr gewährleistet ist. Sehr heiße Sommer führen inzwischen auch in gemäßigten Breiten dazu, dass entsprechend Vorsorge getroffen werden muss, damit eine unbeabsichtigte Verformung von Gleisen nicht stattfindet.

Zur Verhinderung einer Überhitzung von Gleisen durch einstrahlendes Sonnenlicht ist es bekannt, die seitlichen Flächen der Schienen, insbesondere auf der sonnenzugewandten Seite, weiß anzumalen (s. z.B. Isobel van Hagen, Newsweek 26.07.2019, It's So Hot in Europe's Heat Wave, Countries are Painting Railroad Tracks White So They Don't Melt, https://www.newsweek.com/its-so-hot-europes-heat-wave-countries-are-painting-railroad-tracks-white-so-they-dont-melt-1451317). Hierzu werden beispielsweise speziell ausgerüstete Schienenfahrzeuge eingesetzt, die die Schienen mit weißer Farbe besprühen. Die weiße Farbe soll die Reflexion von Sonnenlicht verbessern und damit ein Aufheizen der Schienen vermeiden. Dadurch soll eine Verringerung der Temperatur der Schiene von 5-8 °C im Vergleich zu unbemalten Schienen möglich sein.

Nachteil dieser Verfahren ist, dass die Farbe in relativ kurzen Abständen erneuert werden muss und das Streichen der Schienen auch aus ökologischen Gründen bedenklich ist, da die Farbe auch in den Untergrund gelangen kann.

Ein derartiges Hitzeschild für Schienen ist aus der EP1897993A1 bekannt.

Aufgabe der vorliegenden Erfindung ist es, einen wirksamen Schutz von Schienen gegen eine übermäßige Aufheizung durch Sonnenstrahlung bereit zu stellen, der die obigen Nachteile mindert oder vermeidet.

In einem ersten Aspekt wird die Aufgabe gelöst durch die Verwendung eines Elastomerprofils zur seitlichen Anlage an eine Schiene zur Befahrung durch Schienenfahrzeuge als Aufheizschutz für die Schiene, wobei das Elastomerprofil mindestens eine von der Schiene weg weisende Oberfläche mit einem Solarreflexionsindex SRI von ≥ 50 aufweist.

Kerngedanke der Erfindung ist es, anstelle einer Bemalung von Schienen mit weißer Farbe ein Elastomerprofil an zumindest eine Schienenseite anzulegen, die von einer potenziellen Sonneneinstrahlung betroffen sein kann, wobei das Elastomerprofil zumindest eine von der Schiene weg weisende weiße Oberfläche aufweist, die einstrahlendes Sonnenlicht reflektiert. Das Elastomerprofil kann lediglich eine weiße Oberflächenschicht aufweisen oder vollständig, d.h. über den gesamten Querschnitt, weiß eingefärbt sein. Vorzugsweise ist das Elastomerprofil vollständig weiß eingefärbt. Eine weiße Färbung des Elastomers kann beispielsweise mit geigneten Weißpigmenten wie Titandioxid (TiO₂), Zinkoxid (ZnO), Zinksulfid (ZnS), Lithopone oder anderen vorzugsweise anorganischen Verbindungen in geeigneter Konzentration als Füllmaterial erreicht werden.

Das erfindungsgemäß als Aufheizschutz verwendete Elastomerprofil kann seitlich an eine Schiene angelegt werden und sorgt durch seine weiße Färbung für eine wirksame Reflexion von Sonnenlicht, so dass eine übermäßige Aufheizung der Schiene durch Sonneneinstrahlung vermieden wird. Darüber hinaus hat das Elastomerprofil auch dämpfende, d.h. körperschallisolierende, und streustromisolierende Eigenschaften.

Unter einem "Elastomerprofil" wird ein Profil aus einem elastomerem Material verstanden. Ein Elastomerprofil kann aus einem oder mehreren unterschiedlichen elastomeren Materialien bestehen und beispielsweise mittels Koextrusion dieser unterschiedlichen Materialien hergestellt sein.

Unter einem "elastomeren Material" wird hier ein Material verstanden, das gummielastische Eigenschaften aufweist, also ein formfester, aber elastisch verformbarer Kunststoff oder Kunststoffgemisch, dessen Glasübergangspunkt sich unterhalb der Raumtemperatur befindet. Beispiele für elastomere Materialien sind Naturkautschuk (NR), Styrol-Butadien-Kautschuk (SBR), Butylkautschuk (IIR), Ethylen-Propylenkautschuk (EPDM), Butadien-Acrylnitrilkautschuk (NBR), hydrierter Acrylnitrilkautschuk (HNBR) Chloroprenkautschuk (CR), chlorsulfoniertes Polyethylen (CSM), Polyacrylatkautschuk (ACM), Polyurethankautschuk (PU), Silikonkautschuk (Q), Fluorsilikonkautschuk (MFQ) und Fluorkautschuk (FPM). Bevorzugt sind Silikonkautschuk (Polysiloxankautschuk, Q), EPDM, SBR, CR oder NBR, besonders bevorzugt EPDM. Unter einem "quervernetzten Elastomer" werden Elastomere verstanden, deren Molekülketten im Gegensatz zu thermoplastischen Elastomeren untereinander kovalent vernetzt sind. Beispiele für quervernetzte Elastomere sind Styrol-Butadien-Kautschuk (SBR), Acrylnitril-Butadien-Kautschuk (NBR) und Ethylen-Propylen-Kautschuk (EPM, EPDM). Der Begriff "elastomeres Material" umfasst auch Mischungen aus verschiedenen elastomeren Materialien.

Unter einem "Seitenprofil" wird hier ein seitlich von der Schiene in der Schienenkammer, d.h. dem Bereich zwischen der Schienenkopfunterseite und der Schienenfußoberseite, angeordnetes Elastomerprofil verstanden. Ein Seitenprofil für Rillenschienen ist beispielsweise aus der EP 1206599 B1 bekannt. Unter einem "die Schienenkammer ausfüllenden Seitenprofil" wird ein Seitenprofil mit einem ausreichenden Volumen verstanden, so dass es mindestens den räumlichen Bereich zwischen der Schienenkopfunterseite und der Schienenfußoberseite vollständig einnimmt, und nicht ein vergleichsweise dünnschichtiges an der Schienenkopfunterseite, dem Schienensteg und Schienenfuß anliegendes streifenförmiges Profil. Ein Seitenprofil kann massiv ausgebildet sein, oder Poren oder Kanäle, z.B. Längskanäle, aufweisen. Ein Seitenprofil erstreckt sich vorzugsweise streifenförmig in Längsrichtung einer Schiene.

Unter einer "Schiene" wird hier eine Bahnschiene, beispielsweise eine Rillenschiene, Vignolschiene oder Kranschiene verstanden. Während Vignol- und Kranschienen im Wesentlichen achsensymmetrisch ausgebildet sind, trifft dies für Rillenschienen in der Regel nicht zu. Eine Rillenschiene umfasst eine Fahrschiene mit einem Fahrschienenkopf und eine Leitschiene mit einem Leitschienenkopf sowie eine zwischen Fahrschiene und Leitschiene gebildete Rille. Die Leitschiene, die einstückig mit der Fahrschiene oder als separates mit der Fahrschiene verbindbares Element ausgebildet sein kann, ist innerhalb eines Gleises in der Regel zum Gleisinneren gerichtet.

Die Begriffe "außen" und "innen" beziehen sich hier auf die übliche Gleiskonstruktion mit zwei parallel verlaufenden Schienen und einem dazwischen liegenden Gleisinneren. Die Begriffe "außen", "äußere" etc. bezeichnen somit eine Orientierung vom Gleisinneren weg. Der Begriff "äußeres Seitenprofil" bezeichnet daher beispielsweise ein Seitenprofil an der Außenseite einer Schiene, d.h. der vom Gleisinneren abgewandten Seite der Schiene. Der Begriff "inneres Seitenprofil" bezeichnet ein Seitenprofil, das auf der zum Gleisinneren orientierten Seite angeordnet ist. Entsprechend bezeichnet der Begriff "äußere Schienenkopfflanke" eine vom Gleisinneren wegweisende Flanke des Schienenkopfes, der Begriff "äußere Schienenkopfunterseite" jene Unterseite des Schienenkopfes, die auf der dem Gleisinneren gegenüberliegenden Seite der Schiene liegt. Zum Gleisinneren sind regelmäßig auch die Spurkränze der Spurkranzräder von Schienenfahrzeugen orientiert.

Der Begriff "Flanke" bezieht sich hier auf seitliche Flächen, beispielsweise einer Schiene. Der Begriff "Schienenstegflanke" bezeichnet beispielsweise eine seitliche Oberfläche des Schienenstegs, der Begriff "Schienenkopfflanke" die seitliche Fläche des Schienenkopfes. Flanken verlaufen im Wesentlichen vertikal, wobei der Ausdruck "im Wesentlichlichen" bedeutet, dass beispielsweise eine leichte Abweichung von der Vertikalen, zum Beispiel durch eine Neigung der Schiene innerhalb eines Gleises zum Gleisinneren hin, auch von dem Begriff erfasst sein soll.

Der Ausdruck "von der Schiene weg weisend" bedeutet eine Orientierung in Richtung Schienenumgebung, insbesondere eine Orientierung weg von den seitlichen Flanken der Schiene, d.h. eine Orientierung im Wesentlichen in Richtung quer zur Schienenlängsebene. In Bezug auf eine Schiene als Teil eines Gleises schließt dies eine Orientierung nach außen und nach innen ein.

Der Begriff "seitlich anlegbar" in Bezug auf das als Aufheizschutz verwendete Elastomerprofil, bedeutet, dass das Elastomerprofil zumindest an einen seitlichen Bereich der Schiene angelegt werden kann, beispielsweise mindestens einen Teil der Schienenstegflanke. Der Begriff schließt nicht aus, dass das Elastomerprofil auch an zumindest einen Teil des Schienenfußes oder der Schienenkopfunterseite angelegt werden kann.

Unter einem "Spurkranzrad" wird hier ein Rad verstanden, das einen randständig an der Radscheibe über eine Lauffläche eines Rades vorstehenden Spurkranz aufweist. Die Lauffläche wird hier auch als "Radbandage" bezeichnet.

Unter einer "Gleisverwerfung" wird ein horizontales oder vertikales Ausknicken des Gleisrostes unter äußerer Lasteinwirkung, z.B. eines überfahrenden Zuges, verstanden. Unter einer "Gleisverdrückung" wird eine Verschiebung eines Gleises infolge grosser innerer Längsdruckkräfte aufgrund hoher Temperaturen, jedoch ohne äussere Lasteinwirkung, verstanden.

Der "Solarreflexionsindex" ("Solar Reflectance Index", SRI) ist ein Maß für die Rückstrahlfähigkeit eines Materials gegenüber Sonnenlicht, insbesondere hinsichtlich der Verhinderung einer Erwärmung des Materials bei Exposition gegenüber Sonnenlicht. Der Solarreflexionsindex ist eine Kombination aus dem Strahlungsreflexionsgrad ("Solar Reflectance", SR, oder auch "Total Solar Reflectance, TSR, Albedo), der den von einer Fläche reflektierten Anteil der auf die Fläche einfallenden Gesamtstrahlung des Sonnenlichts (beispielsweise Wellenlängen von 280-2500 nm oder 300-2500 nm) angibt und Werte zwischen 0 und 1 (bei Prozentangaben zwischen 0 und 100) annehmen kann, und der thermischen Emissivität, d.h. der Wärmeabstrahlung des Materials. Die thermische Emissivität (Thermal Emissivity, TE) gibt das Verhältnis der Wärmstrahlung, die ein Körper bei einer bestimmten Temperatur abgibt, zu der Wärmestrahlung eines schwarzen Körpers unter denselben Bedingungen an. Der Wert kann zwischen 0 und 1 (bei Prozentangaben zwischen 0 und 100) liegen und bezieht sich auf die Fähigkeit eines Materials, aufgenommene Strahlungsenergie in Form von Wärmestrahlung abzugeben. Der SRI-Wert ist gemäß ASTM E1980-11 definiert als die relative Temperatur einer Oberfläche in Bezug auf eine weiße Standardoberfläche (SRI = 100) und eine schwarze Standardoberfläche (SRI = 0) unter Standardbedingungen (Sonneneinstrahlung 1000 Wm⁻², Umgebungstempearatur 310 K, Himmelstemperatur 300 K). Der SRI-Wert kann gemäß ASTM E1980-11 ermittelt werden. Der SRI-Wert kann sowohl negativ als auch größer 1 (bzw. bei Prozentangaben größer 100) sein, liegt häufig jedoch zwischen 0 und 1 (bzw. 0 und 100).

Der Ausdruck, wonach "das Elastomerprofil mindestens eine von der Schiene weg weisende Oberfläche mit einem Solarreflexionsindex SRI von ≥ 50 aufweist" bedeutet, dass das Elastomerprofil zumindest eine von der Schiene weg weisende oberflächliche Materialschicht aufweist, die einen Solarreflexionsindex SRI von ≥ 50, beispielsweise bestimmt gemäß ASTM E1980-11, aufweist. Zur Klarstellung sei darauf hingewiesen, dass die normgemäße Bestimmung des SRI-Wertes in der Regel bei horizontaler Orientierung der Fläche erfolgt, und sich die hier gemachten Angaben zum SRI-Wert auch auf den so ermittelten Wert beziehen. Das Elastomerprofil kann beispielsweise eine weiße Oberflächenschicht aus einem elastomeren Material aufweisen oder vollständig weiß gefärbt sein.

Das Elastomerprofil kann in unterschiedlicher Weise ausgestaltet sein. Vorzugsweise ist jedoch eine möglichst große Oberfläche mit einem möglichst großen Solarreflexionsindex SRI vorhanden, die sonst insbesondere während der Sommermonate auf die Schiene fallendes Sonnenlicht reflektieren kann.

Das Elastomerprofil ist besonders bevorzugt opak und weist mindestens einen möglichst großen Strahlungsreflexionsgrad (SR, Albedo) auf. Vorzugsweise weist das Elastomerprofil gleichzeitig auch eine möglichst hohe thermische Emissivität auf. Beispielsweise kann das Elastomerprofil einen Strahlungsreflexionsgrad von mindestens 0,4 aufweisen. Bevorzugt weist es einen Strahlungsreflexionsgrad SR von mindestens 0,45, 0,5, 0,55, 0,6 oder 0,65 auf.

Vorzugsweise weist das Elastomerprofil eine von der Schiene weg weisende Oberfläche auf, die einen Solarreflexionsindex SRI von ≥ 55, vorzugsweise ≥ 60, ≥ 65, ≥ 70 oder ≥ 75, besonders bevorzugt von ≥ 80 auf.

In einer besonders bevorzugten Ausführungsform weist das Elastomerprofil eine von der Schiene weg weisende weiß gefärbte Oberfläche auf und/oder ist durchgehend weiß eingefärbt.

Auch andere helle Farben oder sonstwie das Sonnenlicht stark reflektierende Beschichtungen kommen jedoch in Frage.

Das Elastomerprofil kann jeweils so ausgestaltet werden, dass es optimal an die jeweilige Schienenkontur angepasst ist und passend an eine Seite einer Schiene angelegt werden kann. Dazu kann das Elastomerprofil so ausgestaltet sein, dass es die Schienenkammer nicht vollständig ausfüllt und im Wesentlichen als flexible flächige Elastomerschicht an die Schiene angelegt werden kann. Das Elastomerprofil kann dazu auch beispielsweise über Knickriefen, Kerben und dergleichen verfügen, um eine größere Flexibilität zu erreichen. Das Elastomerprofil kann aber auch so ausgestaltet sein, dass es die Schienenkammer vollständig ausfüllt oder über die Schienenkammer in Richtung von der Schiene weg vorsteht. Dies kann gegebenenfalls vorteilhaft sein, um eine höhere Reflexion von Sonnenlicht zu erreichen.

In einer bevorzugten Ausführungsform ist das Elastomerprofil zur seitlichen Anlage an eine Schiene vorgesehen, die einen Schienenkopf mit einer seitlichen Schienenkopfflanke und einer Schienenkopfunterseite, einen Schienenfuß mit einer Schienenfußoberseite und einen den Schienenkopf mit dem Schienenfuß verbindenden Schienensteg mit einer seitlichen Schienenstegflanke aufweist, wobei das Elastomerprofil dahingehend ausgestaltet ist, dass es seitlich mindestens an einen Teil der Schienenstegflanke der Schiene angelegt werden kann. Bei der Schiene kann es sich um eine Vignolschiene, Rillenschiene oder Kranschiene handeln.

In einer weiteren bevorzugten Ausführungsform ist das Elastomerprofil dahingehend ausgestaltet, dass es
a) wenigstens an die vollständige Schienenstegflanke angelegt werden kann, oder
b) wenigstens an einen Teil der Schienenkopfunterseite und einen Teil der Schienenstegflanke der Schiene angelegt werden kann, oder
c) wenigstens an einen Teil der Schienenstegflanke und einen Teil der Schienenfußoberseite der Schiene angelegt werden kann, oder
d) wenigstens an die vollständige Schienenstegflanke und einen Teil der Schienenfußoberseite der Schiene angelegt werden kann, oder
e) wenigstens an die vollständige Schienenstegflanke und die vollständige Schienenfußoberseite der Schiene angelegt werden kann, oder
f) wenigstens an einen Teil der seitlichen Schienenkopfflanke, der Schienenkopfunterseite und an einen Teil der Schienenstegflanke der Schiene angelegt werden kann, oder
g) wenigstens an einen Teil der seitlichen Schienenkopfflanke, der Schienenkopfunterseite und der vollständigen Schienenstegflanke der Schiene angelegt werden kann, oder
h) wenigstens an einen Teil der seitlichen Schienenkopfflanke, der Schienenkopfunterseite, der Schienenstegflanke und einen Teil der Schienenfußoberseite der Schiene angelegt werden kann.

Es kann auch so ausgestaltet sein, dass es den Schienenfuß in der Einbausituation von oben umgreift. Gegebenenfalls kann das Elastomerprofil den Schienenfuß auch von oben umgreifen und zusätzlich einen Teil der Schienenfußunterseite bedecken.

Das Elastomerprofil besteht vorzugsweise aus einem elektrisch isolierenden elastomeren Material, bevorzugt aus Silikonkautschuk, Styrol-Butadien-Kautschuk (SBR), Naturkautschuk (NR), einer Naturkautschuk-Butylkautschuk-Mischung (NR/BR) oder aus Ethylen-Propylen-Dien-Mischpolymerisat (EPDM). Das Elastomerprofil kann auch aus zwei oder mehr elastomeren Materialien, beispielsweise mittels Koextrusion, hergestellt sein. Es kann massiv ausgebildet sein oder Hohlräume in Form von Längskanälen oder dergleichen enthalten. Das elastomere Material kann auch Hohlkörper, beispielseweise Mikrosphären, enthalten. Für eine Weißfärbung kann dem elastomeren Material eine geeignete Menge Weißpigment, beispielsweise Titandioxid (TiO₂), beigemischt werden. Zur Verbesserung der UV-Stabilität, d.h. Stabilität gegenüber ultravioletter Strahlung, kann das elastomere Material auch geeignete UV-Stabilisatoren enthalten (s. z.B. Kucuk SD, Gerengi H, Guner Y. 2018, The effect of Tinuvin derivatives as an ultraviolet (UV) stabilizer on EPDM rubber, Periodicals of Engineering and Natural Sciences 6, 52-62, doi: 10.21533/pen.v6i1.157).

In einer besonders bevorzugten Ausführungsform umfasst das Elastomerprofil ein magnetisches Material oder weist eine zur Schiene hin gerichtete magnetische Beschichtung auf. Bei der Beschichtung kann es sich beispielsweise auch um eine Magnetfolie handeln, die mittels einer Klebschicht auf die schienenseitige Oberfläche des Elastomerprofils aufgebracht ist. Auf diese Weise kann das Elastomerprofil mittels magnetischer Anziehungskraft an eine Schiene angelegt werden. Das magnetische Material kann magnetische oder magnetisierbare Partikel umfassen. Eine Gummimischung mit festen magnetisierbaren Partikeln darin ist beispielsweise in der EP 1125974 A1 beschrieben.

In einer weiteren bevorzugten Ausführungsform können im Inneren des Elastomerprofils auch Kühlkanäle vorgesehen sein, die mit einem Kühlmittel, beispielsweise Wasser, durchströmt werden können. Die im Elastomerprofil in Längsrichtung, d.h. in Einbausituation in Richtung parallel zur Längsrichtung der Schiene, verlaufenden Kühlkanäle können mit ihren Enden an einen Wärmetauscher angeschlossen werden. Auf diese Weise kann man insbesondere in warmen und stark hinsichtlich der Temperatur schwankenden Regionen eine gezielte Kühlung des Profils bewirken. Das Elastomerprofil kann gegebenenfalls auch von außen mit Hilfe von Kühlkanälen gekühlt werden.

In einer bevorzugten Ausführungsform ist das Elastomerprofil so ausgestaltet, dass es die zugehörige Schienenkammer nicht vollständig ausfüllt. Das Elastomerprofil weist im Bereich der zugehörigen Schienenkammer daher einen vergleichsweise geringen Querschnitt auf. Der Querschnitt des Profils kann von dem in Einbausituation zum Schienenkopf hin orientierten ersten Ende bis zu dem in Einbausituation zum Schienenfuß orientierten zweiten Ende im Wesentlichen gleich bleiben oder zum zweiten Ende hin sich verjüngen. Ein in Einbausituation an der Schienenkopfflanke anliegender Abschnitt des Elastomerprofils kann einen verdünnten Querschnitt aufweisen, während ein in Einbausituation an der Schienenkopfunterseite anliegender Abschnitt des Elastomerprofils verdickt sein kann. Der in Einbausituation an der Schienenkopfunterseite anliegende Abschnitt des Elastomerprofils kann beispielsweise luftgefüllte Längskanäle aufweisen. Das Elastomerprofil ist daher besonders bevorzugt im Wesentlichen streifenförmig ausgebildet und an die Kontur der Schiene anlegbar. "Streifenförmig" heißt hier, dass das Elastomerprofil im Wesentlichen flächig und bandförmig ausgebildet ist und eine vergleichsweise geringe Dicke aufweist. Ein solches Elastomerprofil ist vergleichsweise leicht herstellbar und das Wickeln des Profils ist ebenfalls erleichtert, wodurch Verformungen verhindert und die Bereitstellung größerer und kostengünstigerer Längen ermöglicht wird. Darüber hinaus erleichtert eine solche Ausgestaltung die Anpassung an die Schienenkontur.

Um die Anpassung an die Schienenkontur weiter zu erleichtern, weist das Elastomerprofil in einer bevorzugten Ausführungsform mindestens eine Knickriefe auf. Das ist insbesondere vorteilhaft bei streifenförmiger Ausgestaltung des Elastomerprofils. Es kann sich hierbei um eine Einkerbung des Elastomerprofils handeln, so dass der Querschnitt des Profils vermindert und auf diese Weise ein Biegen bzw. Knicken erleichtert ist. Möglich ist aber auch, in Bereichen, die gebogen bzw. geknickt werden müssen, ein weicheres Material vorzusehen.

Das Elastomerprofil kann aus mehreren getrennten Teilen bestehen. Bevorzugt ist jedoch, dass das Elastomerprofil einstückig ausgebildet ist. Das schließt allerdings nicht aus, dass das Elastomerprofil in sich unterschiedliche Materialien aufweisen kann und beispielsweise mittels Koextrusion dieser unterschiedlichen Materialien hergestellt ist.

Das Elastomerprofil ist bevorzugt so ausgestaltet, dass es etwaige von der Sonne beschienene Schienenteile in der Einbausituation ausreichend bedeckt, um eine unerwünschte Aufheizung der Schiene bei Sonneneinstrahlung zu verhindern. Bevorzugt bedeckt das Elastomerprofil die jeweiligen Seitenbereiche der Schiene, d.h. die Außenseite und/oder Innenseite der Schiene mit den zugehörigen nach außen weisenden Flächen, die einer Sonneneinstrahlung ausgesetzt sein können, zu einem möglichst großen Teil. Zu den besonders exponierten Flächen zählen die Schienenkopfflanke, die Schienenstegflanke und die Schienenfußoberseite. Auch die Schienenkopfunterseite kann von direkter oder indirekter Sonneneinstrahlung betroffen sein. Vorzugsweise bedeckt das Elastomerprofil die von der Schienenkopfflanke, der Schienenkopfunterseite, der Schienenstegflanke und der Schienenfußoberseite gebildete Fläche der Schiene in der Einbausituation zu mindestens 50%, bevorzugt zu mindestens 55 %, 60 %, 65 %, 70 %, 75 % oder zu mindestens 80%. Im Falle einer Vignol- oder Kranschiene ist es bevorzugt, wenn auf der Seite der Schiene, die zum Gleisinneren weist, und auf der der Spurkranz eines Spurkranzrades eines Schienenfahrzeugs beim Befahren der Schiene angeordnet ist, ein Elastomerprofil verwendet wird, dass nicht auch die Schienenkopfflanke bedeckt, so dass diese frei gehalten wird, um Kontakt mit dem Spurkranz zu vermeiden. Mit Hilfe des Elastomerprofils können beispielsweise die seitlichen Oberflächen der Schiene auch gegenüber Feuchtigkeit etc. isoliert werden.

In einem weiteren Aspekt betrifft die Erfindung auch eine Schienenanordnung, die vor unerwünschtem Aufheizen durch Sonneneinstrahlung geschützt ist. Die Anordnung umfasst:
a. eine Schiene zur Befahrung durch Schienenfahrzeuge, und
b. ein seitlich an die Schiene angelegtes Elastomerprofil wie oben näher beschrieben. Das Elastomerprofil weist mindestens eine von der Schiene weg weisende Oberfläche mit einem Solarreflexionsindex SRI von ≥ 50, vorzugsweise von ≥ 55, weiter bevorzugt ≥ 60, ≥ 65, ≥ 70 oder ≥ 75, besonders bevorzugt von ≥ 80 auf.

Bei der Schiene kann es sich beispielsweise um eine Vignol-, Kran- oder Rillenschiene handeln. Das Elastomerprofil kann auf einer oder beiden Seiten der Schiene angeordnet sein. Je nach Orientierung der Schiene kann auch nur an der stärker von der Sonne beschienenen Seite der Schiene ein Elastomerprofil, wie oben beschrieben, angeordnet sein. An der anderen Seite kann ein Profil fehlen oder auch ein aus dem Stand der Technik bekanntes Elastomerprofil angeordnet sein. Im Falle einer im Wesentlichen achsensymmetrisch ausgebildeten Schiene, z.B. einer Vignol- oder Kranschiene, kann die Schienenanordnung für den Fall, dass beidseitig ein Elastomerprofil angeordnet ist, ein inneres Elastomerprofil (Seitenprofil) aufweisen, das im Wesentlichen zu dem äußeren Elastomerprofil (Seitenprofil) achsensymmetrisch ist. Das ist jedoch nicht erforderlich. Für den Fall eines auf der Außenseite angebrachten auch die Schienenkopfflanke bedeckenden Elastomerprofils ist es bei Vignol- und Kranschienen beispielsweise bevorzugt, auf der Innenseite ein Elastomerprofil einzusetzen, welches die Schienenkopfflanke nicht bedeckt, um Kontakt mit einem Spurkranz zu vermeiden (s.o.). Auch im Falle einer Rillenschiene können sich Innen- und Außenprofil unterscheiden, wobei beide Profile an die jeweilige Schienenkontur angepasst sind.

In einer bevorzugten Ausführungsform der erfindungsgemäßen Schienenanordnung weist die Schiene einen Schienenkopf mit einer seitlichen Schienenkopfflanke und einer Schienenkopfunterseite, einen Schienenfuß mit einer Schienenfußoberseite und einen den Schienenkopf mit dem Schienenfuß verbindenden Schienensteg mit einer seitlichen Schienenstegflanke auf, wobei das Elastomerprofil seitlich mindestens an einem Teil der Schienenstegflanke der Schiene anliegt.

In einer weiteren bevorzugten Ausführungsform der erfindungsgemäßen Schienenanordnung liegt das Elastomerprofil
a) wenigstens an der vollständigen Schienenstegflanke, oder
b) wenigstens an einem Teil der Schienenkopfunterseite und einem Teil der Schienenstegflanke der Schiene, oder
c) wenigstens an einem Teil der Schienenstegflanke und einem Teil der Schienenfußoberseite der Schiene, oder
d) wenigstens an der vollständigen Schienenstegflanke und einem Teil der Schienenfußoberseite der Schiene, oder
e) wenigstens an der vollständigen Schienenstegflanke und der vollständigen Schienenfußoberseite der Schiene, oder
f) wenigstens an einem Teil der seitlichen Schienenkopfflanke, der Schienenkopfunterseite und einem Teil der Schienenstegflanke der Schiene,
g) wenigstens an einem Teil der seitlichen Schienenkopfflanke, der Schienenkopfunterseite und der vollständigen Schienenstegflanke der Schiene, oder
h) wenigstens an einem Teil der seitlichen Schienenkopfflanke, der Schienenkopfunterseite, der Schienenstegflanke und einem Teil der Schienenfußoberseite der Schiene an.

In einer weiteren bevorzugten Ausführungsform der erfindungsgemäßen Schienenanordnung bedeckt das Elastomerprofil die von der Schienenkopfflanke, der Schienenkopfunterseite, der Schienenstegflanke und der Schienenfußoberseite gebildete Fläche der Schiene zu mindestens 50%, bevorzugt zu mindestens 55 %, 60 %, 65 %, 70 %, 75 % oder zu mindestens 80%.

In einer weiteren Ausführungsform der erfindungsgemäßen Schienenanordnung sind auf der Außenseite des erfindungsgemäßen Elastomerprofils Kühlkanäle vorgesehen, die von einem Kühlmittel durchströmt werden können, um das Elastomerprofil und damit die Schiene zu kühlen.

Die Erfindung wird im Folgenden anhand der beigefügten Figuren zu bevorzugten Ausführungsformen der Erfindung rein zu Veranschaulichungszwecken näher erläutert.
Fig. 1 Schnittansicht einer Ausführungsform einer erfindungsgemäßen Schienenanordnung.
Fig. 2 Schnittansicht einer weiteren Ausführungsform einer erfindungsgemäßen Schienenanordnung.
Fig. 3 Schnittansicht einer weiteren Ausführungsform einer erfindungsgemäßen Schienenanordnung.
Fig. 4 Schnittansicht einer weiteren Ausführungsform einer erfindungsgemäßen Schienenanordnung.
Fig. 5 Vereinfachte räumliche Ansicht eines Abschnitts einer erfindungsgemäßen Schienenanordnung gemäß Fig. 3.

Figur 1 zeigt eine Querschnittansicht einer Ausführungsform einer erfindungsgemäßen Schienenanordnung 100. Hier ist eine als Vignolschiene ausgebildete Schiene 2 mit einem Schienenkopf 3, einem Schienenfuß 5 und einem den Schienenkopf 3 mit dem Schienenfuß 5 verbindenden Schienensteg 4 dargestellt. An einer Seite der Schiene 2 ist ein hier strangförmiges, die zugehörige Schienenkammer 6 nicht vollständig ausfüllendes, Elastomerprofil 1 aus elastomerem Material vorgesehen. Das Elastomerprofil 1 weist in dieser Ausführungsform im Wesentlichen drei Abschnitte A, B, C auf, die hier durch Knickriefen 7 getrennt sind und an der Schienenkopfunterseite 32, der Schienenstegflanke 41 und einem Teil der Schienenfußoberseite 51 an einer Seite der Schiene 2 anliegen. Das Elastomerprofil 1 ist im Kontaktbereich an die äußere Kontur der Schiene 2 angepasst, d.h. mit seiner Kontaktfläche zur Schiene geometrisch an die Formgebung der Schiene 2 angepasst. Die Knickriefen 7 sorgen hier dafür, dass das Elastomerprofil 1 leichter an die äußere Form der Schiene 2 anlegbar ist. Das Elastomerprofil 1, das beispielsweise aus Silikonkautschuk, Styrol-Butadien-Kautschuk (SBR), Naturkautschuk (NR), einer Naturkautschuk-Butylkautschuk-Mischung (NR/BR) oder aus Ethylen-Propylen-Dien-Mischpolymerisat (EPDM) geeigneter Shore-Härte bestehen kann, ist mittels geeigneter Weißpigmente, z.B. aus TiO₂, weiß gefärbt und reflektiert auf die Oberfläche 11 des Elastomerprofils fallendes Sonnenlicht, so dass einer unerwünschten Aufheizung der darunter liegenden Schiene 2 durch die Sonneneinstrahlung wirksam begegnet werden kann. Das ist insbesondere in heißen Sommermonaten vorteilhaft, um Gleisverwerfungen oder Gleisverdrückungen aufgrund zu starker Erhitzung der Schienen zu vermeiden. Das Elastomerprofil 1 ist mittels in die Elastomermatrix eingebetteter Magnetpartikel magnetisch und kann so auf einfache Weise an der Schiene 2 angebracht und bei Bedarf auch wieder entfernt werden. Bei der in Figur 1 dargestellten Anordnung ist nur auf einer Seite der Schiene 2 ein erfindungsgemäßes Elastomerprofil (Seitenprofil) 1 vorgesehen. Dies kann beispielsweise für den Fall geschehen, dass die Sonneneinstrahlung im Wesentlichen nur von einer Seite aus erfolgt.

Figur 2 zeigt eine Querschnittansicht einer weiteren Ausführungsform einer erfindungsgemäßen Schienenanordnung 100. Hier ist beidseitig ein an der Schiene 2 anliegendes erfindungsgemäßes Elastomerprofil 1 angeordnet. Bei dieser Ausführungsform erstreckt sich der Abschnitt A des Elastomerprofils 1 bei dem auf der linken Seite dargestellten Elastomerprofil 1, das hier auf der zum Gleisäußeren liegenden Seite der Schiene 2 angeordnet ist, weiter nach oben und bedeckt auch einen Teil der Schienenkopfflanke 31. Bei dem auf der rechten Seite dargestellten Elastomerprofil 1 erstreckt sich der Abschnitt A nur über die Schienenkopfunterseite 32, um einen etwaigen Kontakt mit dem Radkranz eines darüber fahrenden Schienenfahrzeuges zu vermeiden. Bei den hier dargestellten Elastomerprofilen 1 sind darüber hinaus in dem Elastomerprofil 1 unterhalb der Schienenkopfunterseite 32 Längskanäle 8 angeordnet, wodurch das Elastomerprofil 1 in diesem Bereich weicher ist als in den massiven Profilbereichen. Dieser Bereich hat stärker schwingungsdämpfende Eigenschaften und kann Schwingungen, die beim Befahren der Schiene 2 durch Schienenfahrzeuge auftreten, aufnehmen und ableiten.

Figur 3 zeigt eine Querschnittansicht zu einer weiteren Ausführungsform einer erfindungsgemäßen Schienenanordnung 100 (s. Fig. 5). Der Querschnitt des Elastomerprofils 1 bleibt hier im Wesentlichen gleich. Das Elastomerprofil 1 weist nur zwei Abschnitte auf, die durch eine Knickriefe 7 getrennt sind. Der Abschnitt B bedeckt hier die gesamte Schienenstegflanke 41 und endet knapp unterhalb der Schienenkopfunterseite 32, der Abschnitt C bedeckt die gesamte Schienenfußoberseite 51 und umgreift den Schienenfuß 5 von oben, so dass auch die Schienenfußflanke 52 bedeckt ist. Darüber hinaus erstreckt sich das Elastomerprofil 1 bei dieser Ausführungsform entlang der Schienenfußunterseite 53 nach innen, so dass auch ein Teil der Schienenfußunterseite 53 von dem Elastomerprofil 1 bedeckt ist. Ein Fußprofil, das an der Schienenfußunterseite 53 zwischen den an der Schienenfußunterseite 53 endenden Enden der beidseitig der Schiene 2 angeordneten Elastomerprofilen 1 angeordnet sein kann, ist hier nicht dargestellt. Hier sind außen am Elastomerprofil 1 angeordnete Kühlkanäle 9 schematisch für eine Seite angedeutet. Die Kühlkanäle 9 können aber auch beidseitig angeordnet sein. Die Kühlkanäle 9 können auch aus elastomerem Material bestehen und an das Elastomerprofil 1 angeformt sein.

Figur 4 zeigt eine Querschnittansicht zu einer weiteren Ausführungsform einer erfindungsgemäßen Schienenanordnung 100. Bei dem hier dargestellten Elastomerprofil 1 sind im Bereich des Schienensteges 4 innerhalb des Profilkörpers Kühlkanäle 10 angeordnet, die zur Kühlung der Schiene 2 mit Kühlmittel, z.B. Wasser, durchströmt werden können.

Figur 5 zeigt eine vereinfachte räumliche Ansicht einer erfindungsgemäßen Schienenanordnung 100, wie sie in Figur 3 im Querschnitt gezeigt ist. Kühlkanäle 9 sind hier nicht dargestellt. Zur besseren Übersicht sind hier nur die wichtigsten Bezugszeichen und Bezugsziffern eingezeichnet worden, so dass für weitere Details auf Figur 3 verwiesen wird. Die Figur 5 zeigt, dass abgesehen vom Schienenkopf 3 die gesamte exponierte Schienenoberfläche mit einem hier weißen Elastomerprofil 1 bedeckt ist. Im vorderen Abschnitt ist in der Figur das Elastomerprofil 1 weggelassen, damit ein Teil der dunklen Schienenoberfläche sichtbar wird, die ansonsten von der Sonne beschienen würde. Bei dieser Ausführungsform umgreift das Elastomerprofil 1 den Schienenfuß 5 an seiner Schienenfußflanke 53 und erstreckt sich auch über einen Teil der Schienenfußunterseite 54. Ein zwischen den Enden der beiden Elastomerprofile 1 angeordnetes separates Fußprofil ist nicht dargestellt. Einstrahlendes Sonnenlicht kann wirksam reflektiert und eine zu starkes Aufheizen der Schiene 2 vermieden werden.

## Patentansprüche

1. Verwendung eines Elastomerprofils (1) zur seitlichen Anlage an eine Schiene (2) zur Befahrung durch Schienenfahrzeuge als Aufheizschutz für die Schiene (2), wobei das Elastomerprofil (1) mindestens eine von der Schiene (2) weg weisende Oberfläche (11) mit einem Solarreflexionsindex SRI von ≥ 50 aufweist.

2. Verwendung (1) nach Anspruch 1, wobei die von der Schiene (2) weg weisende Oberfläche (11) des Elastomerprofils (1) einen Solarreflexionsindex SRI von ≥ 55, vorzugsweise ≥ 60, ≥ 65, ≥ 70 oder ≥ 75, besonders bevorzugt von ≥ 80 aufweist.

3. Verwendung nach einem der Ansprüche 1 oder 2, wobei die Schiene (2) einen Schienenkopf (3) mit einer seitlichen Schienenkopfflanke (31) und einer Schienenkopfunterseite (32), einen Schienenfuß (5) mit einer Schienenfußoberseite (51) und einen den Schienenkopf (4) mit dem Schienenfuß (5) verbindenden Schienensteg (4) mit einer seitlichen Schienenstegflanke (41) aufweist, und wobei das Elastomerprofil (1) dahingehend ausgestaltet ist, dass es seitlich mindestens an einen Teil der Schienenstegflanke (41) der Schiene (2) angelegt werden kann.

4. Verwendung (1) nach Anspruch 2, wobei das Elastomerprofil (1) dahingehend ausgestaltet ist, dass es
a) wenigstens an die vollständige Schienenstegflanke (41),
b) wenigstens an einen Teil der Schienenkopfunterseite (32) und einen Teil der Schienenstegflanke (41) der Schiene (2),
c) wenigstens an einen Teil der Schienenstegflanke (41) und einen Teil der Schienenfußoberseite (51) der Schiene (2),
d) wenigstens an die vollständige Schienenstegflanke (41) und einen Teil der Schienenfußoberseite (51) der Schiene (2),
e) wenigstens an die vollständige Schienenstegflanke (41) und die vollständige Schienenfußoberseite (51) der Schiene (2),
f) wenigstens an einen Teil der seitlichen Schienenkopfflanke (31), der Schienenkopfunterseite (32) und an einen Teil der Schienenstegflanke (41) der Schiene (2),
g) wenigstens an einen Teil der seitlichen Schienenkopfflanke (31), der Schienenkopfunterseite (32) und der vollständigen Schienenstegflanke (41) der Schiene (2), oder
h) wenigstens an einen Teil der seitlichen Schienenkopfflanke (31), der Schienenkopfunterseite (32), der Schienenstegflanke (41) und einen Teil der Schienenfußoberseite (51) der Schiene (2) angelegt werden kann.

5. Verwendung (1) nach einem der vorhergehenden Ansprüche, wobei das Elastomerprofil (1) aus einem vorzugsweise elektrisch isolierenden elastomeren Material besteht, bevorzugt aus Silikonkautschuk, Styrol-Butadien-Kautschuk (SBR), Naturkautschuk (NR), einer Naturkautschuk-Butylkautschuk-Mischung (NR/BR) oder aus Ethylen-Propylen-Dien-Mischpolymerisat (EPDM).

6. Verwendung (1) nach einem der vorhergehenden Ansprüche, wobei das Elastomerprofil (1) ein magnetisches Material umfasst oder zur Schiene (2) hin eine magnetische Beschichtung aufweist und mittels magnetischer Anziehungskraft an eine Schiene (2) angelegt werden kann.

7. Verwendung (1) nach einem der vorhergehenden Ansprüche, wobei
i. das Elastomerprofil (1) so ausgestaltet ist, dass es die Schienenkammer (6), in der das Seitenprofil (1) anzuordnen ist, nicht vollständig ausfüllt, und/oder
ii. das Elastomerprofil (1) streifenförmig ausgebildet und an die Kontur der Schiene (2) anlegbar ist, und/oder
iii. das Elastomerprofil (1) einstückig ausgebildet ist, und/oder
iv. das Elastomerprofil (1) mindestens eine Knickriefe (7) aufweist, und/oder
v. das Elastomerprofil (1) die von der Schienenkopfflanke (31), der Schienenkopfunterseite (32), der Schienenstegflanke (41) und der Schienenfußoberseite (51) gebildete Fläche der Schiene (2) zu mindestens 50%, bevorzugt zu mindestens 55 %, 60 %, 65 %, 70 %, 75 % oder zu mindestens 80% bedeckt und/oder
vi. im Inneren des Elastomerprofils Kühlkanäle (10) angeordnet sind, die von einem Kühlmittel durchströmt werden können.

8. Schienenanordnung (100), umfassend
i. eine Schiene (2) zur Befahrung durch Schienenfahrzeuge, und
ii. ein seitlich an die Schiene (2) angelegtes Elastomerprofil (1), wobei das Elastomerprofil (1) mindestens eine von der Schiene (2) weg weisende Oberfläche (11) mit einem Solarreflexionsindex SRI von ≥ 50 aufweist.

9. Schienenanordnung (100) nach Anspruch 8, wobei die Schiene (2) einen Schienenkopf (3) mit einer seitlichen Schienenkopfflanke (31) und einer Schienenkopfunterseite (32), einen Schienenfuß (5) mit einer Schienenfußoberseite (51) und einen den Schienenkopf (3) mit dem Schienenfuß (5) verbindenden Schienensteg (4) mit einer seitlichen Schienenstegflanke (41) aufweist, und wobei das Elastomerprofil (1) seitlich mindestens an einem Teil der Schienenstegflanke (41) der Schiene (2) anliegt.

10. Schienenanordnung (100) nach Anspruch 9, wobei das Elastomerprofil (1)
a) wenigstens an der vollständigen Schienenstegflanke (41) anliegt,
b) wenigstens an einem Teil der Schienenkopfunterseite (32) und einem Teil der Schienenstegflanke (41) der Schiene (2) anliegt,
c) wenigstens an einem Teil der Schienenstegflanke (41) und einem Teil der Schienenfußoberseite (51) der Schiene (2) anliegt,
d) wenigstens an der vollständigen Schienenstegflanke (41) und einem Teil der Schienenfußoberseite (51) der Schiene (2) anliegt,
e) wenigstens an der vollständigen Schienenstegflanke (41) und der vollständigen Schienenfußoberseite (51) der Schiene (2) anliegt,
f) wenigstens an einem Teil der seitlichen Schienenkopfflanke (31), der Schienenkopfunterseite (32) und einem Teil der Schienenstegflanke (41) der Schiene (2) anliegt,
g) wenigstens an einem Teil der seitlichen Schienenkopfflanke (31), der Schienenkopfunterseite (32) und der vollständigen Schienenstegflanke (41) der Schiene (2) anliegt, oder
h) wenigstens an einem Teil der seitlichen Schienenkopfflanke (31), der Schienenkopfunterseite (32), der Schienenstegflanke (41) und einem Teil der Schienenfußoberseite (51) der Schiene (2) anliegt.

11. Schienenanordnung (100) nach einem der Ansprüche 9 oder 10, wobei das Elastomerprofil (1) die von der Schienenkopfflanke (31), der Schienenkopfunterseite (32), der Schienenstegflanke (41) und der Schienenfußoberseite (51) gebildete Fläche der Schiene (2) zu mindestens 50%, bevorzugt zu mindestens 55 %, 60 %, 65 %, 70 %, 75 % oder zu mindestens 80% bedeckt.

12. Schienenanordnung (100) nach einem der Ansprüche 8 bis 11, wobei die Schiene (2) als Rillenschiene oder Vignolschiene ausgebildet ist.

13. Schienenanordnung (100) nach einem der Ansprüche 8 bis 12, wobei die von der Schiene (2) weg weisende Oberfläche (11) des Elastomerprofils (1) einen Solarreflexionsindex SRI von ≥ 55, vorzugsweise ≥ 60, ≥ 65, ≥ 70 oder ≥ 75, besonders bevorzugt von ≥ 80 aufweist.

14. Schienenanordnung (100) nach einem der Ansprüche 8 bis 13, wobei das Elastomerprofil (1) aus einem vorzugsweise elektrisch isolierenden elastomeren Material besteht, bevorzugt aus Silikonkautschuk, Styrol-Butadien-Kautschuk (SBR), Naturkautschuk (NR), einer Naturkautschuk-Butylkautschuk-Mischung (NR/BR) oder aus Ethylen-Propylen-Dien-Mischpolymerisat (EPDM).

15. Schienenanordnung (100) nach einem der Ansprüche 8 bis 14, wobei das Elastomerprofil (1) ein magnetisches Material umfasst oder zur Schiene (2) hin eine magnetische Beschichtung aufweist und mittels magnetischer Anziehungskraft an die Schiene (2) angelegt ist.

## Claims

1. Use of an elastomeric profile (1) for lateral attachment to a rail (2) to be travelled over by railway vehicles, as a heat shield for the rails (2), wherein the elastomeric profile (1) has at least one surface (11) which faces away from the rail (2) with a solar reflectance index SRI of ≥ 50.

2. Use (1) as claimed in claim 1, wherein the surface (11) of the elastomeric profile (1) which faces away from the rail (2) has a solar reflectance index SRI of ≥ 55, preferably ≥ 60, ≥ 65, ≥ 70 or ≥ 75, particularly preferably ≥ 80.

3. Use as claimed in claim 1 or 2, wherein the rail (2) has a rail head (3) with a lateral rail head flank (31) and a rail head underside (32), a rail foot (5) with a rail foot top side (51) and a rail web (4) with a lateral rail web flank (41) connecting the rail head (4) to the rail foot (5), and wherein the elastomeric profile (1) is configured in a manner such that it can be laterally attached to at least a portion of the rail web flank (41) of the rail (2).

4. Use (1) as claimed in claim 2, wherein the elastomeric profile (1) is configured in a manner such that it can be attached to
a) at least the entire rail web flank (41),
b) at least a portion of the rail head underside (32) and a portion of the rail web flank (41) of the rail (2),
c) at least a portion of the rail web flank (41) and a portion of the rail foot top side (51) of the rail (2),
d) at least the entire rail web flank (41) and a portion of the rail foot top side (51) of the rail (2),
e) at least the entire rail web flank (41) and the entire rail foot top side (51) of the rail (2),
f) at least a portion of the lateral rail head flank (31), the rail head underside (32) and a portion of the rail web flank (41) of the rail (2),
g) at least a portion of the lateral rail head flank (31), the rail head underside (32) and the entire rail web flank (41) of the rail (2), or
h) at least a portion of the lateral rail head flank (31), the rail head underside (32), the rail web flank (41) and a portion of the rail foot top side (51) of the rail (2).

5. Use (1) as claimed in one of the preceding claims, wherein the elastomeric profile (1) consists of a preferably electrically insulating elastomeric material, preferably produced from silicone rubber, styrene-butadiene rubber (SBR), natural rubber (NR), a natural rubber-butyl rubber blend (NR/BR) or from ethylene propylene diene copolymer (EPDM).

6. Use (1) as claimed in one of the preceding claims, wherein the elastomeric profile (1) comprises a magnetic material or has a magnetic coating towards the rail (2) and can be attached to a rail (2) by means of magnetic attraction.

7. Use (1) as claimed in one of the preceding claims, wherein
i. the elastomeric profile (1) is configured in a manner such that it does not completely fill the rail chamber (6) in which the lateral profile (1) is to be disposed, and/or
ii. The elastomeric profile (1) is configured as strips and can be attached to the contour of the rail (2), and/or
iii. The elastomeric profile (1) is configured as a single piece, and/or
iv. The elastomeric profile (1) has at least one bending score mark (7), and/or
v. the elastomeric profile (1) covers at least 50%, preferably at least 55%, 60%, 65%, 70%, 75% or at least 80% of the surface of the rail (2) formed by the rail head flank (31), the rail head underside (32), the rail web flank (41) and the rail foot top side (51), and/or
vi. cooling channels (10) are disposed in the interior of the elastomeric profile through which a coolant can be passed.

8. A rail assembly (100), comprising
i. a rail (2) to be travelled over by railway vehicles, and
ii. an elastomeric profile (1) which is laterally attached to the rail (2), wherein the elastomeric profile (1) has at least one surface (11) which faces away from the rail (2) with a solar reflectance index SRI of ≥ 50.

9. The rail assembly (100) as claimed in claim 8, wherein the rail (2) has a rail head (3) with a lateral rail head flank (31) and a rail head underside (32), a rail foot (5) with a rail foot top side (51) and a rail web (4) with a lateral rail web flank (41) connecting the rail head (3) to the rail foot (5), and wherein the elastomeric profile (1) is laterally attached to at least a portion of the rail web flank (41) of the rail (2).

10. The rail assembly (100) as claimed in claim 9, wherein the elastomeric profile (1) is attached to
a) at least the entire rail web flank (41),
b) at least a portion of the rail head underside (32) and a portion of the rail web flank (41) of the rail (2),
c) at least a portion of the rail web flank (41) and a portion of the rail foot top side (51) of the rail (2),
d) at least the entire rail web flank (41) and a portion of the rail foot top side (51) of the rail (2),
e) at least the entire rail web flank (41) and the entire rail foot top side (51) of the rail (2),
f) at least a portion of the lateral rail head flank (31), the rail head underside (32) and a portion of the rail web flank (41) of the rail (2),
g) at least a portion of the lateral rail head flank (31), the rail head underside (32) and the entire rail web flank (41) of the rail (2), or
h) at least a portion of the lateral rail head flank (31), the rail head underside (32), the rail web flank (41) and a portion of the rail foot top side (51) of the rail (2).

11. The rail assembly (100) as claimed in claim 9 or claim 10, wherein the elastomeric profile (1) covers at least 50%, preferably at least 55%, 60%, 65%, 70%, 75% or at least 80% of the surface of the rail (2) formed by the rail head flank (31), the rail head underside (32), the rail web flank (41) and the rail foot top side (51).

12. The rail assembly (100) as claimed in one of claims 8 to 11, wherein the rail (2) is configured as a grooved rail or Vignoles rail.

13. The rail assembly (100) as claimed in one of claims 8 to 12, wherein the surface (11) of the elastomeric profile (1) which faces away from the rail (2) has a solar reflectance index SRI of ≥ 55, preferably ≥ 60, ≥ 65, ≥ 70 or ≥ 75, particularly preferably ≥ 80.

14. The rail assembly (100) as claimed in one of claims 8 to 13, wherein the elastomeric profile (1) consists of a preferably electrically insulating elastomeric material, preferably produced from silicone rubber, styrene-butadiene rubber (SBR), natural rubber (NR), a natural rubber-butyl rubber blend (NR/BR) or from ethylene propylene diene copolymer (EPDM).

15. The rail assembly (100) as claimed in one of claims 8 to 14, wherein the elastomeric profile (1) comprises a magnetic material or has a magnetic coating towards the rail (2) and is attached to the rail (2) by means of magnetic attraction.

## Revendications

1. Utilisation d'un profilé en élastomère (1) destiné à être posé latéralement sur un rail (2) à parcourir par des véhicules ferroviaires en tant que protection contre l'échauffement pour le rail (2), le profilé en élastomère (1) présentant au moins une surface (11) détournée du rail (2) ayant un indice de réflexion solaire SRI ≥ 50.

2. Utilisation (1) selon la revendication 1, dans laquelle la surface (11) détournée du rail (2) du profilé élastomère (1) présente un indice de réflexion solaire SRI ≥ 55, de préférence ≥ 60, ≥ 65, ≥ 70 ou ≥ 75, très préférentiellement ≥ 80.

3. Utilisation selon des revendications 1 ou 2, dans laquelle le rail (2) présente une tête de rail (3) dotée d'un flanc de tête de rail latéral (31) et d'un dessous de tête de rail (32), un pied de rail (5) doté d'un dessus de pied de rail (51) et une traverse de rail (4) connectant la tête de rail (4) au pied de rail (5) et dotée d'un flanc de traverse de rail (41), et le profilé en élastomère (1) est conçu de manière à pouvoir être posé latéralement au moins sur une partie du flanc de traverse de rail (41) du rail (2).

4. Utilisation (1) selon la revendication 2, dans laquelle le profilé en élastomère (1) est conçu de manière à pouvoir être posé
a) au moins sur tout le flanc de traverse de rail (41),
b) au moins sur une partie du dessous de tête de rail (32) et une partie du flanc de traverse de rail (41) du rail (2),
c) au moins sur une partie du flanc de traverse de rail (41) et une partie du dessus de pied de rail (51) du rail (2),
d) au moins sur tout le flanc de traverse de rail (41) et une partie du dessus de pied de rail (51) du rail (2),
e) au moins sur tout le flanc de traverse de rail (41) et tout le dessus de pied de rail (51) du rail (2),
f) au moins sur une partie du flanc de tête de rail latéral (31), du dessous de tête de rail (32) et une partie du flanc de traverse de rail (41) du rail (2),
g) au moins sur une partie du flanc de tête de rail latéral (31), du dessous de tête de rail (32) et sur tout le flanc de traverse de rail (41) du rail (2), ou
h) au moins sur une partie du flanc de tête de rail latéral (31), du dessous de tête de rail (32), du flanc de traverse de rail (41) et une partie du dessus de pied de rail (51) du rail (2).

5. Utilisation (1) selon une des revendications précédentes, dans laquelle le profilé en élastomère (1) est composé d'un matériau élastomère de préférence isolant électrique, de préférence de caoutchouc silicone, de caoutchouc styrène-butadiène (SBR), de caoutchouc naturel (NR), d'un mélange de caoutchouc naturel et de caoutchouc butyle (NR/BR) ou d'un polymérisat d'éthylène-propylène-diène (EPDM).

6. Utilisation (1) selon une des revendications précédentes, dans laquelle le profilé en élastomère (1) comprend un matériau magnétique ou un revêtement magnétique en direction du rail (2) et peut être posé sur un rail (2) au moyen d'une force d'attraction magnétique.

7. Utilisation (1) selon une des revendications précédentes, dans laquelle
i. le profilé en élastomère (1) est conçu de manière à ce qu'il ne remplisse pas complètement la chambre de rail (6) dans laquelle le profilé latéral (1) doit être disposé, et/ou
ii. le profilé en élastomère (1) est réalisé en forme de bande et peut être posé sur le contour du rail (2), et/ou
iii. le profilé en élastomère (1) est réalisé en une seule pièce, et/ou
iv. le profilé en élastomère (1) présente au moins une rainure de pliage (7), et/ou
v. le profilé en élastomère (1) recouvre la surface du rail (2) formée par le flanc de tête de rail (31), le dessous de tête de rail (32), le flanc de traverse de rail (41) et le dessus de pied de rail (51) pour une au moins 50 %, de préférence pour au moins 55 %, 60 %, 65 %, 70 %, 75 % ou au moins 80 % et/ou
vi. à l'intérieur du profilé en élastomère sont disposés des canaux de refroidissement (10) qui peuvent être parcourus par un agent réfrigérant.

8. Dispositif de rail (100), comprenant
i. un rail (2) à parcourir par des véhicules ferroviaires, et
ii. un profilé élastomère (1) posé à côté du rail (2), le profilé en élastomère (1) présentant au moins une surface (11) détournée du rail (2) ayant un indice de réflexion solaire SRI ≥ 50.

9. Dispositif de rail (100) selon la revendication 8, dans lequel le rail (2) présente une tête de rail (3) dotée d'un flanc de tête de rail latéral (31) et d'un dessous de tête de rail (32), un pied de rail (5) doté d'un dessus de pied de rail (51) et une traverse de rail (4) connectant la tête de rail (3) au pied de rail (5) et dotée d'un flanc de traverse de rail (41), et le profilé en élastomère (1) est conçu de manière à pouvoir être posé latéralement au moins sur une partie du flanc de traverse de rail (41) du rail (2).

10. Dispositif de rail (100) selon la revendication 9, dans lequel le profilé en élastomère (1) repose
a) au moins sur tout le flanc de traverse de rail (41),
b) au moins sur une partie du dessous de tête de rail (32) et une partie du flanc de traverse de rail (41) du rail (2),
c) au moins sur une partie du flanc de traverse de rail (41) et une partie du dessus de pied de rail (51) du rail (2),
d) au moins sur tout le flanc de traverse de rail (41) et une partie du dessus de pied de rail (51) du rail (2),
e) au moins sur tout le flanc de traverse de rail (41) et tout le dessus de pied de rail (51) du rail (2),
f) au moins sur une partie du flanc de tête de rail latéral (31), du dessous de tête de rail (32) et une partie du flanc de traverse de rail (41) du rail (2),
g) au moins sur une partie du flanc de tête de rail latéral (31), du dessous de tête de rail (32) et sur tout le flanc de traverse de rail (41) du rail (2), ou
h) au moins sur une partie du flanc de tête de rail latéral (31), du dessous de tête de rail (32), du flanc de traverse de rail (41) et une partie du dessus de pied de rail (51) du rail (2).

11. Dispositif de rail (100) selon une des revendications 9 ou 10, dans lequel le profilé en élastomère (1) recouvre la surface du rail (2) formée par le flanc de tête de rail (31), le dessous de tête de rail (32), le flanc de traverse de rail (41) et le dessus de pied de rail (51) pour au moins 50 %, de préférence pour au moins 55 %, 60 %, 65 %, 70 %, 75 % ou au moins 80 %.

12. Dispositif de rail (100) selon une des revendications 8 à 11, dans lequel le rail (2) se présente sous forme d'un rail à rainure ou d'un rail Vignole.

13. Dispositif de rail (100) selon une des revendications 8 à 12, dans lequel la surface (11) détournée du rail (2) du profilé en U élastomère (1) présente un indice de réflexion solaire SRI ≥ 55, de préférence ≥ 60, ≥ 65, ≥ 70 ou ≥ 75, très préférentiellement ≥ 80.

14. Dispositif de rail (100) selon une des revendications 8 à 13, dans lequel le profilé en élastomère (1) est composé d'un matériau élastomère de préférence isolant électrique, de préférence de caoutchouc silicone, de caoutchouc styrène-butadiène (SBR), de caoutchouc naturel (NR), d'un mélange de caoutchouc naturel et de caoutchouc butyle (NR/BR) ou d'un polymérisat d'éthylène-propylène-diène (EPDM).

15. Dispositif de rail (100) selon une des revendications 8 à 14, dans lequel le profilé en élastomère (1) comprend un matériau magnétique ou un revêtement magnétique en direction du rail (2) et est posé sur le rail (2) au moyen d'une force d'attraction magnétique.
